# EUROPÄISCHE PATENTSCHRIFT

(11) **EP 0 049 312 B1**
(45) Veröffentlichungstag und Bekanntmachung des Hinweises auf die Patenterteilung: **05.12.1984**
(21) Anmeldenummer: 81100441.5
(22) Anmeldetag: 22.01.1981
(51) Int. Cl.: D05B 69/32, D05B 73/12

(54) **Nähmaschine**
Sewing machine
Machine à coudre

(30) Priorität: 03.10.1980 DD 224305
(43) Veröffentlichungstag der Anmeldung: 14.04.1982
(73) Patentinhaber: VEB Kombinat Textima, DDR-9040 Karl-Marx-Stadt (DD)
(72) Erfinder: Mende, Siegfried, Dipl.-Ing., DDR-9380 Flöha (DD)
(74) Vertreter: Beetz & Partner Patentanwälte

## Beschreibung

Die Erfindung bezieht sich auf eine Nähmaschine, welche für die Führung und den Transport des Nähgutes mit einer an einer Stichplattenaufnahmeleiste eines Maschinenbettes befestigten Stichplatte, einem über der Stichplatte angeordneten gefederten Stoffdrücker und mit einem darunter befindlichen Stoffschieber ausgestattet ist, der zeitweilig Schlitze der Stichplatte durchgreift und sich aus der Ebene der letzteren erhebt, um das Nähgut zu transportieren.

Es ist eine Nähmaschine gemäss dem Oberbegriff des Patentanspruches 1 bekannt (DE-OS 27 19 539), die mit einer fest und mehrseitig im Maschinenbett aufliegenden Stichplatte versehen ist, bei der der Stoffdrücker doppelt gefedert wurde. Damit wird bezweckt, dass der Stoffdrükker in jeder Nähsituation immer exact der Bewegung des Stoffschiebers folgt, sofern der letztere sich aus der Ebene der Stichplatte erhoben hat. Der Stoffdrücker soll rasch auf den Stoffschieber reagieren und sich nicht vom Nähgut abheben, solange genäht wird. Die dafür vorgesehenen Mittel sind im wesentlichen zwei unterschiedlich starke Federn, die dem Stoffdrücker eine Anlage mit niedrigem Beharrungsvermögen am Nähgut geben, wenn sich der Drücker an einem ebenen Teil des Nähgutes befindet, und die den Stoffdrücker fester auf das Nähgut pressen, sofern ein Saum oder ein anderes Hindernis zu überwinden sind.

Wird mit hohen Nähgeschwindigkeiten über 3000 Stiche pro Minute gearbeitet, so liegt der Stoffdrücker der bezeichneten Maschine allerdings trotz der getroffenen technischen Massnahme nicht ständig am Nähgut an, sondern hebt sich zeitweilig von demselben ab. Diese Erscheinung führt zu unerwünschten Stichlängenveränderungen und Nahtverkürzungen. Ausserdem treten bei steigender Nähgeschwindigkeit zunehmend Geräuschbildung und Vibration der gesamten Nähmaschine auf.

Der Nähvorgang ist bekanntlich mit starken Schwingungen verbunden. Man unterscheidet dabei zwei Schwingungsarten. In der Phase des Transportes des Nähgutes treten erzwungene Schwingungen des Stoffdrückers mit dem Stoffschieber auf. Zur Zeit der Ruhe des Nähgutes schwingt der Stoffdrücker frei zusammen mit der Stichplatte, wobei die Vibration des Bettes der Nähmaschine ebenfalls Einfluss ausübt.

Die Erfindung geht nun von der neuen Erkenntnis aus, dass die an sich bekannten Eigenschwingungen der Stichplatte, die während des Nähvorganges insbesondere in dem Schwingungssystem Stoffdrücker/Stichplatte entstehen, eine der Ursachen für das Abheben des Stoffdrückers vom Nähgut bilden.

Eine zweite Grundlage für die vorliegende Erfindung besteht in der weiteren Erkenntnis, dass die Zeit der Ruhe des Nähgutes an schnellaufenden Nähmaschinen nicht zum genügenden Abklingen der freien Schwingungen des Stoffdrükkers und der Stichplatte ausreicht.

Folglich überlagern und verstärken sich die erzwungenen und die freien Schwingungen. Der wegen des zwischen dem Stoffdrücker und der Stichplatte geführten Nähgutes vorhandene Dämpfungseffekt vermag die Verstärkung der Überlagerungsschwingungen nicht aufzuhalten.

Die Schwingungen nehmen infolge der hohen Nähgeschwindigkeit schliesslich beträchtlich zu und begünstigen das Abheben des Stoffdrückers vom Nähgut mit den geschilderten nachteiligen Folgen.

Der Mangel des Abhebens des Stoffdrückers soll eingeschränkt werden.

Zu diesem Zweck ist das Schwingungssystem Stoffdrücker/Stichplatte derart zu verbessern, dass keine störenden Überlagerungen von dessen freien Schwingungen mit den erzwungenen Schwingungen des Systems Stoffdrücker/Stoffschieber eintreten.

Die in den Patentansprüchen gekennzeichnete Erfindung stellt sich die Aufgabe, eine Nähmaschine zu schaffen, bei der das Abheben des Stoffdrückers während des Nähvorganges durch eine verstärkte Unterdrückung der freien Schwingungen des Systems Stoffdrücker/Stichplatte aufgrund einer das Eigenschwingungsverhalten der Stichplatte ändernden Verminderung der Federsteife der letzteren weiter behindert wird.

Gelöst wird diese Aufgabe dadurch, dass der dem Stoffdrücker gegenüberliegende Teil der Stichplatte an drei Seiten frei in einer Ausnehmung des Maschinenbettes angeordnet ist und dass die Stichplatte mittels ihrer vierten maschinenzugewandten Seite seitlich des Stoffdrückers am Maschinenbett befestigt ist.

Da die Stichplatte im Stoffdrückerbereich frei angeordnet wurde, was besonders vorteilhaft mit der Ausführungsart nach Patentanspruch 2 geschieht, schwingt das System Stoffdrücker/ Stichplatte eher aus als das der Fall ist, wenn die Stichplatte wie bisher ohne spezielle Vorkehrungen direkt auf einer ununterbrochenen Stichplattenaufnahmeleiste liegt. Die Anordnung und Befestigung der Stichplatte ist so vorgesehen, dass die freien Schwingungen des Systems Stoffdrükker/Stichplatte infolge Verminderung der Federsteife der Stichplatte jeweils ausreichend abgeklungen sind, bevor der Stoffschieber das Nähgut erneut transportiert und den Stoffdrücker in erzwungene Schwingungen versetzt. Eine störende Überlagerung der genannten Schwingungsarten tritt also nicht ein.

Aufgrund dessen kann die Erscheinung des Abhebens des Stoffdrückers vom Nähgut während des Nähvorganges in einem beachtlichen Umfang vermieden werden.

Die Erfindung wird anhand von Ausführungsbeispielen näher erläutert.

Die Zeichnung zeigt in:
Fig. 1: einen Querschnitt durch die Nähstelle einer Nähmaschine,
Fig. 2 eine perspektivische Ansicht einer Aufnahme für eine Stichplatte und eine Schieberplatte und
Fig. 3: eine Draufsicht auf eine Stichplatte und eine Schieberplatte.

Gemäss Fig. 1 umfasst die Nähmaschine eine Nadelstange 1 mit einer eingespannten Nähnadel 2, die in üblicher Weise vertikal bewegbar ist. Weiter gehören ein unter dem Druck einer Feder 3 stehender Stoffdrücker 4 und ein Stoffschieber 5 zu den Nähwerkzeugen. Zwischen dem Stoffdrücker 4 und einer an einem Maschinenbett 6 befestigten Stichplatte 7 erhält das Nähgut 8 seine Führung. Die Stichplatte 7 ist mit Schlitzen 7a ausgestattet, die der Stoffschieber 5 zeitweilig durchgreift, um sich aus der Ebene der Stichplatte 7 zu erheben und das Nähgut 8 zu transportieren. Der Stoffschieber 5 und die Stichplatte 7 sind in einer Ausnehmung 9 des Maschinenbettes 6 untergebracht, die teilweise von einer Stichplattenaufnahmeleiste 6a begrenzt wird und ausserdem noch eine nicht gezeigte Fadengreifervorrichtung aufnimmt. Für die hierin dargestellte Erfindung kann eine Steppstich- oder eine Kettenstichnähmaschine zugrunde liegen. Die Stichplatte 7 wurde derart befestigt, dass ihr Eigenschwingungsverhalten zu einer Reduzierung der freien Schwingungen des Systems Stoffdrücker 4/ Stichplatte 7 führt, indem durch die gewählte Anordnung eine geringere Federsteife der Stichplatte 7 vorliegt.

Fig. 2 stellt eine solche Aufnahme für eine Stichplatte 7 dar, bei der die Stichplattenaufnahmeleiste 6a auf jeder Seite der Stichplatte 7 zwischen Befestigungsstellen 10; 11 und einer Schieberplatte 12 mit einer Unterbrechung 13 versehen ist. Somit erhält der dem Stoffdrücker 4 gegenüberliegende Teil der Stichplatte 7 eine an drei Seiten freie Anordnung in der Ausnehmung 9 des Maschinenbettes 6, die gegenüber der herkömmlichen festen Lage der Stichplatte einer Verminderung der Federsteife der Stichplatte 7 entspricht. Als Befestigungsart kommen vorzugsweise Verschraubungen in Betracht, die die Stichplatte 7 an ihrer vierten maschinenzugewandten Seite seitlich des Stoffdrückers 4 am Maschinenbett 6 festhalten.

In Fig. 3 wurde die Stichplatte 7 statt der Unterbrechungen 13 mit Einschnitten 14; 15 ausgestattet, welche annähernd quer zur Nährichtung in dem dem Stoffdrücker 4 gegenüber liegenden Teil der Stichplatte 7 eingearbeitet sind. Weiter geht es bei dieser Lösungsmöglichkeit auch an, zusätzliche Unterbrechungen 13 der Stichplattenaufnahmeleiste 6a vorzunehmen.

Wenn nun der Stoffschieber 5 während des Nähvorganges die Schlitze 7a der Stichplatte 7 durchgreift, dabei gegen das Nähgut 8 drückt, um dasselbe zu transportieren, versetzt der Stoffschieber 5 den am Nähgut 8 anliegenden Stoffdrücker 4 in erzwungene Schwingungen. Der Stoffdrücker 4 wird dabei von der Stichplatte 7 abgehoben. Die Nähwerkzeuge Stoffdrücker 4 und Stoffschieber 5 schwingen in dieser Phase gemeinsam als System. Hat der Stoffschieber 5 den Transport des Nähgutes 8 beendet und wieder eine Stellung unterhalb der Ebene der Stichplatte 7 eingenommen, so trifft der Stoffdrücker 4 erneut auf die Stichplatte 7, wobei sich das Nähgut 8 dazwischen befindet. Es beginnen in dieser Phase freie Schwingungen des Systems Stoffdrücker 4/Stichplatte 7, welche mit den Mitteln der beschriebenen Erfindung derart unterdrückbar sind, dass die Schwingungen genügend abgeklungen sind, bevor das System Stoffdrücker 4/Stoffschieber 5 - abermals erzwungen zu schwingen anfängt. Somit entsteht keine störende Überlagerung von Schwingungen beider Systeme.

Das Vermeiden einer störenden Schwingungs- überlagerung schafft weiterhin einen definierten Ausgangszustand des Systems Stoffdrücker 4/ Stoffschieber 5, der es gestattet, die notwendige Anlegekraft des Stoffdrückers 4 an der Stichplatte 7 und am Stoffschieber 5 wirkungsvoller einstellen zu können als bisher.

Form und Abmessung der einseitig befestigten Stichplatte 7 richten sich natürlich nach den auftretenden bzw. gewünschten Schwingungsverhältnissen. Beispielsweise kann man die beiderseitige Unterbrechung 13 der Stichplattenaufnahmeleiste 6a oder die Einschnitte 14; 15 der Stichplatte 7 jeweils verschieden lang ausführen. Es ist auch angängig, die Nähmaschine sowohl mit Unterbrechungen 13 als auch mit Einschnitten 14; 15 zu versehen. Unter Umständen genügt auch eine einseitige Unterbrechung 13 und/oder ein Einschnitt 14; 15, um den zu erreichenden Zweck zu verwirklichen.

## Patentansprüche

1. Nähmaschine, die für die Führung und den Transport des Nähgutes mit einer an einer Stichplattenaufnahmeleiste eines Maschinenbettes befestigten Stichplatte, einem über der Stichplatte angeordneten gefederten Stoffdrücker und mit einem darunter befindlichen Stoffschieber ausgestattet ist, der zeitweilig Schlitze der Stichplatte durchgreift und sich aus der Ebene der letzteren erhebt, um das Nähgut zu transportieren, dadurch gekennzeichnet,
- dass der dem Stoffdrücker (4) gegenüberliegende Teil der Stichplatte (7) an drei Seiten frei in einer Ausnehmung (9) des Maschinenbettes (6) angeordnet ist, und
- dass die Stichplatte (7) mittels ihrer vierten maschinenzugewandten Seite seitlich des Stoffdrückers (4) am Maschinenbett (6) befestigt ist.

2. Nähmaschine nach Anspruch 1, gekennzeichnet dadurch, dass die Stichplattenaufnahmeleisten (6a) auf jeder Seite der Stichplatte (7) zwischen Befestigungsstellen (10; 11) und einer Schieberplatte (12) mit Unterbrechungen (13) versehen ist.

3. Nähmaschine nach Anspruch 1, gekennzeichnet dadurch, dass in dem dem Stoffdrücker (4) gegenüberliegenden Teil der Stichplatte (7) annähernd quer zur Nährichtung zwei Einschnitte (14; 15) eingearbeitet sind.

## Revendications

1. Machine à coudre qui comporte, pour le guidage et le transport de la pièce à coudre, une plaque à aiguille fixée dans le logement de plaque à aiguille d'une plaque de recouvrement, un pied presseur monté d'une manière élastique au-dessus de la plaque à aiguille et une griffe d'entraînement, située au-dessous, qui traverse temporairement des rainures ménagées dans la plaque à aiguille pour s'élever au-dessus du plan de celle-ci et transporter la pièce à coudre, caractérisée en ce que
- la partie de la plaque à aiguille (7) qui se trouve en face du pied presseur (4) est montée dans un évidement (9) de la plaque de recouvrement (6) de manière à être libre sur trois côtés, et
- en ce que la plaque à aiguille (7) est fixée solidement à la plaque de recouvrement (6), sur le côté du pied presseur, par son quatrième côté tourné vers la machine.

2. Machine à coudre selon la revendication 1, caractérisée en ce que les bandes de support (6a) de la plaque à aiguille qui se trouvent de part et d'autre de la plaque à aiguille (7) comportent, entre des zones de fixation (10, 11) et une plaque coulissante (12), des interruptions (13).

3. Machine à coudre selon la revendication 1, caractérisée en ce que la partie de la plaque à aiguille (7) qui est en face du pied presseur (4) comporte deux entailles (14, 15) ménagées à peu près perpendiculairement à la direction de couture.

## Claims

1. Sewing machine comprising a needle plate attached to needle plate receiving ledges of a machine bed for guiding and transporting the material to be sewn, and a pressure bar resiliently mounted above the needle plate, and a feeder disposed therebeneath, said feeder temporarily engaging through slots formed in the needle plate and being elevated out of the plane of the latter so as to transport the material to be sewn, characterized in
- that the portion of the needle plate (7) which is opposite to the pressure bar (4) is freely disposed on three sides thereof in a recess (9) of the machine bed (6), and
- that the needle plate (7) is secured laterally of the pressure bar (4) to the machine bed (6) by means of its fourth side which faces the machine.

2. Sewing machine as claimed in claim 1, characterized in that the needle plate receiving ledges (6a) are provided with interruptions (13) on either side of the needle plate (7) between mounting locations (10; 11) and a sliding plate (12).

3. Sewing machine as claimed in claim 1, characterized in that two cut-outs (14; 15) are formed approximately transversely to the sewing direction in the portion of the needle plate (7) opposed to the pressure bar (4).
